# FASCICULE DE BREVET EUROPEEN

(11) **EP 3 356 603 B1**
(45) Date de publication et mention de la délivrance du brevet: **15.07.2020**
(21) Numéro de dépôt: 16777962.8
(22) Date de dépôt: 29.09.2016
(51) Int. Cl.: E01H 1/08, A47L 9/24

(54) **APPAREIL DE SEPARATION DE DECHETS**
ABFALLTRENNUNGSVORRICHTUNG
WASTE SEPARATION APPLIANCE

(30) Priorité: 29.09.2015 BE 201505600
(43) Date de publication de la demande: 08.08.2018
(73) Titulaire: Lange Christian SA, 5300 Andenne (BE)
(72) Inventeur: DE GHELLINCK D'ELSEGHEM VAERNEWIJCK, Xavier, 1410 Waterloo (BE); LANGE, Christian, 5350 Ohey (BE)
(74) Mandataire: Pronovem
(86) Numéro de dépôt international: PCT/EP2016/073230
(87) Numéro de publication internationale: WO 2017/055427

(56) Documents cités:
- EP-A1- 0 640 720
- DE-A1- 4 305 006
- FR-A1- 2 713 077
- FR-A1- 2 777 922

## Description

### Objet de l'invention

Bien que l'on puisse envisager différents domaines d'application, la présente invention se rapporte plus particulièrement aux appareils (de préférence autotractés) à moteur thermique ou électrique qui permettent l'aspiration de tout type de déchets urbains ou industriels et appelés habituellement aspirateurs urbains ou industriels.

La présente invention se rapporte plus particulièrement à un appareil de séparation de déchets, installé dans ou sur l'aspirateur, qui permet un tri des déchets sur base d'un certain nombre de caractéristiques.

### Arrière-plan technologique

Les appareils autotractés qui servent d'aspirateurs urbains ou industriels sont essentiellement utilisés par des agents de propreté pour effectuer le nettoyage de sites urbains, industriels et/ou récréatifs. Ce type d'appareils est habituellement équipé d'un tuyau ou buse d'aspiration qui est manipulé par l'agent de propreté et dont l'extrémité entre en contact avec les zones à nettoyer, ce qui permet une aspiration directe des déchets en vue de les amener vers un conteneur adapté à cet égard et placé sur l'appareil. Dans les appareils connus aujourd'hui, les déchets ne sont pas séparés, notamment en fonction de leur nature ou de leur composition. En effet, un tri entre objets selon leurs propriétés internes dès la collecte de déchets serait souhaitable. Prévoir un appareil de tri dans ou sur l'aspirateur représente un défi considérable, car il faut tenir compte des contraintes spécifiques de l'appareil, par exemple les dimensions souvent standardisées des conteneurs, ainsi que des diamètres des tuyaux et flexibles utilisés pour amener les déchets vers le conteneur. Ces diamètres peuvent être de l'ordre de 10 cm ou plus, pour assurer la capacité de la machine à aspirer des objets de taille variable. La présente invention vise à prévoir un appareil qui réponde à ces exigences.
Le document DE4305006 décrit un dispositif pour séparer des déchets, plus particulièrement des bouteilles en plastic. , conforme au préambule de la revendication 1.
Le dispositif comprend une buse verticale, qui reçoit les bouteilles à son extrémité supérieure, et qui est pourvue à son extrémité inférieure d'un tuyau qui est pivotable autour d'un axe horizontal, et qui est positionnable dans l'une ou l'autre parmi trois positions angulaires. Le pivotement du tuyau vers une des ces positions permet le dépôt des bouteilles dans un de trois conteneurs A, B ou C. La sélection parmi les conteneurs est faite automatiquement sur base du matériau des bouteilles. Ce matériau est détecté par une analyse spectrométrique à l'aide d'un détecteur monté sur la buse verticale, en amont du tuyau pivotable.

### Résumé de l'invention

La présente invention se rapporte à un appareil de séparation de déchets tel que décrit dans les revendications. Il s'agit d'un appareil applicable plus particulièrement mais non exclusivement à un aspirateur urbain ou industriel dans lequel les déchets sont aspirés et ensuite collectés dans un conteneur.

Partout dans cette description, les termes 'extrémité proximale' et 'extrémité distale' sont définis par rapport à la direction de transfert des déchets ou objets dans l'appareil de tri, donc les objets passent d'abord par l'extrémité proximale, puis par l'extrémité distale. L'appareil selon l'invention comprend un flexible dont l'extrémité proximale reçoit les déchets et l'extrémité distale est maintenue par une bague qui est pivotable de sorte que la bague puisse être positionnée sur une parmi plusieurs positions prédéfinies. Ce positionnement variable permet de déposer les déchets dans différents conteneurs ou compartiments, en fonction de leurs caractéristiques, par exemple leur nature ou leur composition. La commande de l'appareil peut se faire manuellement ou automatiquement sur base des informations données par des détecteurs électroniques ou optiques.

L'invention se rapporte donc particulièrement à un appareil de séparation et de tri de déchets comprenant
- un châssis,
- une bague présentant une ouverture, ladite bague étant pivotable par rapport au châssis autour d'un axe qui est situé à l'extérieur de l'ouverture,
- un flexible ayant une extrémité proximale et une extrémité distale, l'extrémité proximale étant adaptée pour recevoir les déchets, l'extrémité distale étant reliée à la bague, de façon à ce que les déchets passent par l'ouverture de la bague,
- un actionneur adapté pour actionner le pivotement de la bague autour dudit axe, de manière à positionner la bague dans une position, ladite position étant une parmi plusieurs positions prédéfinies, de sorte que chaque position permette le dépôt et la collecte de déchets dans un conteneur ou compartiment différent.

L'appareil selon l'invention est de préférence applicable à un aspirateur urbain ou industriel. Un aspirateur urbain ou industriel est un appareil mobile, de préférence autotracté, et destiné au nettoyage de sites urbains, industriels et/ou récréatifs. L'aspirateur urbain ou industriel est pourvu d'une buse configurée pour être manipulée par un opérateur de manière à ce que les déchets aspirés par la buse soient amenés vers le flexible faisant partie de l'appareil selon l'invention.

Selon une forme d'application spécifique, l'extrémité distale du flexible est apte à se déplacer librement autour de son axe par rapport à la bague lors du pivotement de la bague.

Dans ce dernier cas, une forme d'exécution se présente comme un appareil dans lequel le flexible est fixé à son extrémité distale à un tuyau fixé à son tour à l'intérieur d'un anneau, ledit anneau étant maintenu par la bague dans le plan de l'anneau ainsi que dans la direction perpendiculaire par rapport à ce plan, tout en permettant la libre rotation de l'anneau autour de son axe central.

Selon une forme spécifique, l'anneau est maintenu dans son plan par une ou plusieurs plaques présentant une première ouverture de diamètre supérieur au diamètre extérieur de l'anneau, et dans la direction perpendiculaire audit plan, par deux plaques présentant une deuxième ouverture de diamètre inférieur au diamètre externe de l'anneau et supérieur au diamètre externe du tuyau, la bague étant formée par l'assemblage desdites plaques présentant la première ouverture avec les plaques présentant la deuxième ouverture.

En outre, l'appareil selon la dernière forme d'exécution peut comprendre deux plaques anti friction installées des deux côtés de l'anneau, respectivement entre l'anneau et chacune des plaques présentant la deuxième ouverture.

L'appareil selon l'invention peut en outre comprendre des moyens de détection de la position de la bague, configurés pour détecter si la bague se trouve ou non dans une des positions prédéfinies.

Lesdits moyens de détection peuvent comprendre des capteurs électroniques montés sur le châssis, ces capteurs étant des capteurs de position sans contact, et dans lequel la bague comprend des extensions plates qui se positionnent en face des capteurs quand la bague se trouve dans une des positions prédéfinies.

Selon une forme d'exécution de l'appareil de l'invention, l'actionneur comprend un moteur électrique configuré pour bloquer le pivotement au moment où l'alimentation du moteur est coupée.

L'appareil selon l'invention peut comprendre des moyens de commande manuelle qui permettent à un opérateur de positionner la bague dans une des positions prédéfinies.

En amont du flexible, l'appareil peut comprendre un ou plusieurs détecteurs constituant des moyens de sélection du type de déchets, adaptés pour détecter une ou plusieurs caractéristiques, telles que des caractéristiques physiques, géométriques et/ou chimiques, des déchets. Dans ce cas, le positionnement de la bague dans une des positions prédéfinies sera avantageusement commandé de manière automatique sur base de signaux générés par le ou les détecteurs.

L'appareil selon cette dernière forme peut comprendre des moyens anti-vibration adaptés pour limiter les forces de vibration agissant sur le ou les détecteurs.

Dans une forme spécifique de l'appareil selon l'invention, l'extrémité proximale du flexible est fixe par rapport au châssis.

L'invention se rapporte également à un aspirateur de déchets pourvu d'un appareil selon l'une quelconque des revendications précédentes. Il peut s'agir particulièrement d'un aspirateur urbain ou industriel.

### Brève description des figures

La figure 1 représente une vue globale d'un aspirateur urbain ou industriel, de manière à illustrer le domaine d'application principal de l'invention.
La figure 2 montre le principe de séparation de l'appareil de l'invention.
La figure 3 représente l'appareil de l'invention selon une forme d'exécution préférée.
La figure 4 montre les éléments constitutifs de l'appareil représenté à la figure 3.

### Description détaillée de l'invention

La présente invention sera décrite plus en détail dans une ou plusieurs formes d'exécution préférées de l'invention en se référant aux figures annexées et pour lesquelles des éléments ou détails peuvent être combinés. Il en est de même pour ce qui concerne une combinaison de détails repris dans les figures qui représentent l'état de la technique avec les éléments essentiels de la présente invention.

La figure 1 représente une vue générale d'un aspirateur urbain ou industriel tel que connu aujourd'hui. L'aspirateur est schématisé par le repère 1. Il est muni d'une buse d'aspiration 10 qui sera manipulée par l'opérateur ou agent de propreté de manière à être en contact à une première extrémité avec le sol ou les parois à aspirer, la deuxième extrémité étant reliée à un tuyau souple 20, essentiellement de même diamètre que celui de la buse 10. La deuxième extrémité dudit tuyau de préférence souple 20 sera liée directement à l'aspirateur 1. On voit également à la figure 1 un conteneur 11 récoltant les déchets, un filtre 12, et les moyens de locomotion 13.

Le principe de séparation qui est à la base de l'invention est ensuite illustré à la figure 2 sans toutefois montrer toutes les caractéristiques de l'invention. A l'intérieur de l'aspirateur, le tuyau de préférence souple 20 est connecté à un tuyau de préférence rigide 21 qui dirige les déchets entrants selon une direction essentiellement verticale. A l'extrémité du tuyau rigide 21 se trouve un flexible 22, l'extrémité proximale dudit flexible 22 étant fixée sur le tuyau 21, et donc configurée pour recevoir les déchets entrants, l'extrémité distale du flexible 22 étant reliée à une bague 23 présentant une ouverture horizontale à travers laquelle les déchets vont passer. Le flexible 22 est donc un tuyau flexible qui permet le passage de déchets à travers le tuyau. La bague 23 est déplaçable entre au moins deux positions de manière à déposer les déchets dans l'un ou l'autre des conteneurs 24 et 25.

Les moyens spécifiques pour mettre en œuvre ce principe général sont décrits ci-après. La figure 3 montre l'appareil selon une forme d'exécution préférée de l'invention. Le flexible 22 n'est pas représenté sur cette figure afin de ne pas empêcher la vue complète des autres éléments. Ce flexible 22 sera fixé sur un tuyau 26, par exemple un tuyau en PVC de quelques centimètres de hauteur, qui lui-même est relié à la bague 23. Le tuyau 26 ainsi que l'ouverture de la bague 23 représentent un diamètre qui permet le passage de déchets de taille variable, par exemple un diamètre compris entre 10 et 20 cm. Selon cette forme d'exécution, la bague 23 constitue un assemblage d'éléments qui permet la libre rotation du tuyau 26 à l'intérieur de la bague 23, et qui sera décrit en détail ultérieurement.

La principale caractéristique de l'invention réside dans la façon par laquelle la bague 23 et avec elle l'extrémité distale du flexible 22 (via le tuyau 26), est déplacée dans une pluralité de positions prédéfinies pour permettre le tri de déchets. Dans la forme d'exécution montrée à la figure 3, trois positions sont prévues pour trier les déchets dans trois conteneurs (non représentés), pour séparer les objets selon leurs propriétés internes. La bague 23 est adaptée pour pouvoir effectuer un mouvement pivotant autour d'un axe vertical 31 situé à l'extérieur (de l'ouverture) de la bague. Ce pivotement est actionné par un actionneur qui dans la forme d'exécution représentée à la figure 3 comprend un moteur électrique 32 et une transmission à engrenage à 90° (35). Par ce pivotement, la bague 23 sera positionnée dans une des trois positions de tri prédéfinies. L'actionneur représenté par les repères 32 et 35 est monté sur un châssis 30, monté lui-même de manière fixe sur l'aspirateur.

Le contrôle de la position de la bague 23 est effectué de préférence à l'aide de trois capteurs électroniques 33 montés sur le châssis 30. La bague 23 est munie d'une extension plate 34 en métal qui s'étend sur le pourtour moyen de la bague 23 tout en restant parallèle au plan de la bague 26, et qui va se positionner en face des capteurs 33 au moment où la bague 23 atteint l'une des trois positions de tri. Les capteurs 33 fonctionnent de préférence selon le principe de détection sans contact, connu en soi par l'homme de l'art (détecteurs de proximité inductifs). Des moyens de traitement de signal, connus en soi, sont prévus pour détecter les signaux générés par les capteurs 33 et en déduire la position de la bague 23. Des moyens de contrôle, également connus en soi, sont prévus pour régler le positionnement de la bague 23 par l'actionneur 32/35.

L'actionneur 32/35 fonctionne de préférence de façon à ce que le mouvement soit bloqué quand l'alimentation du moteur 32 est interrompue. Ceci permet de maintenir facilement la position de la bague 26 lorsqu'une des positions prédéfinies est atteinte. Le redémarrage du moteur doit se faire rapidement, de manière à pouvoir corriger un déplacement non souhaité de la bague, en actionnant par exemple le mouvement de la bague vers la bonne position de tri. Un type de combinaison moteur+transmission adéquate pour ce but est un motoréducteur à courant continu à vis sans fin.

La figure 4 montre une vue éclatée des éléments constitutifs de l'appareil. On voit que le châssis 30 comprend une partie centrale 40 pourvue d'un trou ou orifice 43 qui permet le passage d'une tige 36 sur laquelle les différents éléments de la bague seront montés de manière à pouvoir pivoter autour de l'axe 31. Le châssis comprend également des bras 41 émanant de la partie centrale 40 qui portent à leurs extrémités les capteurs 33, de manière à maintenir les capteurs sur des positions qui sont distribuées autour de l'axe 31. La bague 23 comprend plusieurs éléments. Le tuyau 26 est fixé à sa propre extrémité distale à l'intérieur d'un anneau 44 qui est maintenu en position verticale par les deux plaques 45 qui présentent respectivement une ouverture de diamètre inférieur au diamètre extérieur de l'anneau 44 et supérieur au diamètre extérieur du tuyau 26, permettant la rotation de l'anneau 44 et du tuyau 26 autour de leur propre axe vertical. Dans le plan de l'anneau 44, celui-ci est maintenu par une plaque 46 présentant une ouverture de diamètre supérieur au diamètre extérieur de l'anneau 44 de façon à maintenir l'anneau 44 à l'intérieur de l'ensemble des plaques 45 et 46, tout en permettant la libre rotation de l'anneau 44 autour de son propre axe central. L'extension plate 34 déjà décrite, qui va se positionner en face des capteurs 33, fait partie de la plaque 46. La plaque 46 pourrait être remplacée par deux plaques d'épaisseur adéquate. Des plaques 47 en matériau antifriction sont de préférence prévues sur les deux faces de l'anneau 44, ces plaques 47 ayant la même forme que les plaques 45. L'assemblage est solidarisé par vissage via les trous ou orifices 48 prévus dans les différents éléments. Le matériau des plaques 47 antifrictions facilitera le mouvement de l'anneau 44 à l'intérieur de la structure assemblée. Cette structure permet donc la libre rotation de l'anneau 44 et donc du tuyau 26 autour de leur propre axe central lors du pivotement de l'assemblage autour de l'axe 31. Cette configuration évite une torsion excessive du flexible 22.

Le tri sera régi sur base de certaines caractéristiques des déchets collectés.

Selon une forme d'exécution, l'actionnement de l'appareil de séparation est déclenché manuellement par l'opérateur ou agent de propreté qui aura accès à des moyens de commande tels qu'un ou plusieurs boutons ou un écran, par lesquels il pourra changer la position du flexible 22 en fonction du type de déchet qu'il récolte.

Selon une autre forme d'exécution, la sélection est faite automatiquement sur base d'une détection de certaines caractéristiques par exemple liées à la nature des déchets par détecteurs électroniques ou optiques. De préférence, les détecteurs sont positionnés au niveau du tuyau 21 qui est dans ce cas muni d'ouvertures adaptées pour recevoir les détecteurs. Les types de détecteurs utilisables sont par exemple les détecteurs connus dans l'art de la technique, à même de détecter la présence de composants métalliques ou les détecteurs de composants non métalliques tels que les détecteurs NIR (Near Infra Red). Les signaux générés par ces détecteurs seront transférés vers un module de commande qui commandera l'actionnement de l'appareil de l'invention en fonction des composants détectés. De manière générale, les détecteurs de type NIR ou équivalents ont un temps de réaction plus élevé que les détecteurs de composants métalliques. Pour cette raison, les détecteurs NIR ou équivalents sont installés de préférence plus loin de l'extrémité proximale du flexible 22 que les détecteurs de composants métalliques.

De préférence, des moyens anti-vibration tel que des supports en un matériau amortisseur, sont prévus pour limiter les forces de vibration agissant sur les détecteurs lors de l'opération de l'aspirateur.

Le mouvement pivotant de la bague 26 permet d'avoir une structure compacte, avec un axe de rotation 31 en position centrale, ce qui permet de positionner l'extrémité distale du flexible 22 sur une pluralité de positions localisées autour de l'axe 31. Cet appareil est donc applicable sous les mêmes contraintes auxquelles est soumis un appareil d'aspiration de déchets tel que représenté à la figure 1. L'appareil est bien sûr utilisable dans des appareils de type et de taille différents, tout en maintenant les avantages cités ci-dessus. Par exemple, un appareil peut être envisagé dans lequel deux, trois ou même davantage de positions sont prévues autour de l'axe 31 pour effectuer un tri dans un nombre de conteneurs correspondant. Des variantes sont également envisageables pour d'autres caractéristiques de l'invention. Par exemple, un moteur électrique pourrait être utilisé pour être directement lié à l'axe de pivotement 31 au lieu d'un moteur qui agit via une transmission à 90°. L'axe de pivotement est de préférence orienté perpendiculairement par rapport à l'ouverture de la bague 23, comme c'est le cas dans les formes d'exécution représentées dans les figures. Ceci n'exclut pas la mise en œuvre de formes d'exécution selon l'invention dans lesquelles un angle autre que 90° est appliqué entre l'axe 31 et l'ouverture de la bague 23. L'extrémité proximale du flexible 22 est de préférence maintenue en position fixe par rapport au châssis 30, bien qu'une position libre de cette extrémité, de préférence limitée par des contraintes ne soit pas exclue.

## Revendications

1. Appareil de séparation et de tri de déchets comprenant :
- un châssis (30),
- une bague (23) présentant une ouverture, ladite bague étant pivotable par rapport au châssis (30) autour d'un axe (31) qui est situé à l'extérieur de l'ouverture,
- un actionneur (32/35) adapté pour actionner le pivotement de la bague (23) autour dudit axe (31), de manière à positionner la bague dans une position, ladite position étant une parmi plusieurs positions prédéfinies, de sorte que chaque position permette le dépôt et la collecte de déchets dans un conteneur ou compartiment différent,
**caractérisé en ce que** l'appareil comprend aussi un flexible (22) ayant une extrémité proximale et une extrémité distale, l'extrémité proximale étant adaptée pour recevoir les déchets, l'extrémité distale étant reliée à la bague (23) de façon à ce que les déchets passent par l'ouverture de la bague.

2. Appareil selon la revendication 1, dans lequel l'extrémité distale du flexible (22) est apte à se déplacer librement autour de son axe par rapport à la bague (23) lors du pivotement de la bague.

3. Appareil selon la revendication 2, dans lequel le flexible (22) est fixé à son extrémité distale à un tuyau (26) fixé à son tour à l'intérieur d'un anneau (44), ledit anneau étant maintenu par la bague (23) dans le plan de l'anneau ainsi que dans la direction perpendiculaire par rapport à ce plan, tout en permettant la libre rotation de l'anneau (44) autour de son axe central.

4. Appareil selon la revendication 3, dans lequel l'anneau (44) est maintenu dans son plan par une ou plusieurs plaques (46) présentant une première ouverture de diamètre supérieur au diamètre extérieur de l'anneau (44), et dans la direction perpendiculaire audit plan, par deux plaques (45) présentant une deuxième ouverture de diamètre inférieur au diamètre externe de l'anneau (44) et supérieur au diamètre externe du tuyau (26), la bague (23) étant formée par l'assemblage desdites plaques (46) présentant la première ouverture avec les plaques présentant la deuxième ouverture (45).

5. Appareil selon la revendication 4, comprenant en outre deux plaques anti friction (47) installées des deux côtés de l'anneau, respectivement entre l'anneau (44) et chacune des plaques (45) présentant la deuxième ouverture.

6. Appareil selon l'une quelconque des revendications précédentes, comprenant des moyens de détection (33) de la position de la bague (23), configurés pour détecter si la bague se trouve ou non dans une des positions prédéfinies.

7. Appareil selon la revendication 6, dans lequel les moyens de détection comprennent des capteurs électroniques (33) montés sur le châssis (30), ces capteurs étant des capteurs de position sans contact, et dans lequel la bague comprend des extensions plates (34) qui se positionnent en face des capteurs (33) quand la bague (23) se trouve dans une des positions prédéfinies.

8. Appareil selon l'une quelconque des revendications précédentes, dans lequel l'actionneur comprend un moteur électrique (32) configuré pour bloquer le pivotement au moment où l'alimentation du moteur est coupée.

9. Appareil selon l'une quelconque des revendications précédentes, comprenant des moyens de commande manuelle qui permettent à un opérateur de positionner la bague (23) dans une des positions prédéfinies.

10. Appareil selon l'une quelconque des revendications précédentes comprenant, en amont du flexible (22), un ou plusieurs détecteurs adaptés pour détecter une ou plusieurs caractéristiques des déchets, et dans lequel le positionnement de la bague (23) dans une des positions prédéfinies est commandé de manière automatique sur base de signaux générés par le ou les détecteurs.

11. Appareil selon la revendication 10, comprenant des moyens anti-vibration adaptés pour limiter les forces de vibration agissant sur le ou les détecteurs.

12. Appareil selon l'une quelconque des revendications précédentes, dans lequel l'extrémité proximale du flexible (22) est fixe par rapport au châssis (30) .

13. Aspirateur de déchets pourvu d'un appareil selon l'une quelconque des revendications précédentes.

14. Aspirateur selon la revendication 13, dans lequel l'aspirateur est un aspirateur urbain ou industriel.

## Patentansprüche

1. Abfalltrennungs- und Sortiervorrichtung, umfassend:
- ein Gestell (30),
- eine Einfassung (23), die eine Öffnung aufweist, wobei die besagte Einfassung in Bezug auf das Gestell (30) um eine Achse (31) schwenkbar ist, die sich außerhalb der Öffnung befindet,
- einen Aktuator (32/35), der zum Antreiben des Schwenkens der Einfassung (23) um die besagte Achse (31) derart geeignet ist, dass die Einfassung in einer Position positioniert wird, wobei die besagte Position eine von mehreren vorher festgelegten Positionen ist, so dass jede Position das Ablegen und das Sammeln von Abfällen in einem unterschiedlichen Behälter oder Fach erlaubt,
**dadurch gekennzeichnet, dass** die Vorrichtung auch einen Schlauch (22) mit einem proximalen Ende und einem distalen Ende umfasst, wobei das proximale Ende zur Aufnahme der Abfälle geeignet ist, wobei das distale Ende mit der Einfassung (23) derart verbunden ist, dass die Abfälle durch die Öffnung der Einfassung passieren.

2. Vorrichtung nach Anspruch 1, wobei das distale Ende des Schlauchs (22) imstande ist, sich frei um seine Achse in Bezug auf die Einfassung (23) beim Schwenken der Einfassung zu verlagern.

3. Vorrichtung nach Anspruch 2, wobei der Schlauch (22) an seinem distalen Ende an einem Rohr (26) befestigt ist, das wiederum im Inneren eines Rings (44) befestigt ist, wobei der besagte Ring von der Einfassung (23) in der Ebene des Rings sowie in der Richtung senkrecht in Bezug auf diese Ebene gehalten wird, wobei die freie Rotation des Rings (44) um seine zentrale Achse gestattet ist.

4. Vorrichtung nach Anspruch 3, wobei der Ring (44) von einer oder mehreren Platten (46) in seiner Ebene gehalten wird, die eine erste Öffnung mit einem Durchmesser aufweisen, der größer als der Außendurchmesser des Rings (44) ist, und in der Richtung, die senkrecht zu der besagte Ebene ist, von zwei Platten (45), die eine zweite Öffnung mit einem Durchmesser aufweisen, der kleiner als der Außendurchmesser des Rings (44) und größer als der Außendurchmesser des Rohrs (26) ist, wobei die Einfassung (23) von der Montage der besagten Platten (46) gebildet ist, die die erste Öffnung aufweisen, mit den Platten, die die zweite Öffnung (45) aufweisen.

5. Vorrichtung nach Anspruch 4, umfassend ferner zwei reibungsarme Platten (47), die auf den zwei Seiten des Rings beziehungsweise zwischen dem Ring (44) und jeder der Platten (45) installiert sind, die die zweite Öffnung aufweisen.

6. Vorrichtung nach irgendeinem der vorangehenden Ansprüche, umfassend Detektionsmittel (33) der Position der Einfassung (23), die konfiguriert sind, um zu detektieren, ob sich die Einfassung in einer der vorher festgelegten Positionen befindet oder nicht.

7. Vorrichtung nach Anspruch 6, wobei die Detektionsmittel elektronische Sensoren (33) umfassen, die auf dem Gestell (30) angebracht sind, wobei diese Sensoren kontaktlose Positionssensoren sind, und wobei die Einfassung flache Erweiterungen (34) umfasst, die sich gegenüber den Sensoren (33) positionieren, wenn sich die Einfassung (23) in einer der vorher festgelegten Positionen befindet.

8. Vorrichtung nach irgendeinem der vorangehenden Ansprüche, wobei der Aktuator einen Elektromotor (32) umfasst, der konfiguriert ist, um das Schwenken in dem Augenblick zu blockieren, in dem die Versorgung des Motors unterbrochen wird.

9. Vorrichtung nach irgendeinem der vorangehenden Ansprüche, umfassend manuelle Steuermittel, die es einem Bediener erlauben, die Einfassung (23) in eine der vorher festgelegten Positionen zu positionieren.

10. Vorrichtung nach irgendeinem der vorangehenden Ansprüche, umfassend, dem Schlauch (22) vorgelagert, einen oder mehrere Detektoren, die zum Detektieren von einem oder mehreren Merkmalen der Abfälle geeignet sind, und wobei die Positionierung der Einfassung (23) in eine der vorher festgelegten Positionen auf der Basis von Signalen automatisch gesteuert wird, die von dem oder den Detektoren erzeugt werden.

11. Vorrichtung nach Anspruch 10, umfassend Antivibrationsmittel, die zur Begrenzung der Vibrationskräfte geeignet sind, die auf den oder die Detektoren wirken.

12. Vorrichtung nach irgendeinem der vorangehenden Ansprüche, wobei das proximale Ende des Schlauchs (22) bezüglich des Gestells (30) fixiert ist.

13. Abfallstaubsauger, der mit einer Vorrichtung nach irgendeinem der vorangehenden Ansprüche versehen ist.

14. Staubsauger nach Anspruch 13, wobei der Staubsauger ein Stadt- oder Industriestaubsauger ist.

## Claims

1. Appliance for separating and sorting waste, comprising:
- a frame (30),
- a ring (23) having an opening, said ring being pivotable relative to the frame (30) about an axis (31) that is located outside the opening,
- an actuator (32/35) suitable for actuating the pivoting of the ring (23) about said axis (31), so as to position the ring in a position, said position being one among several predefined positions, such that each position allows the drop-off and collection of waste in a different container or compartment,
**characterized in that** the appliance also comprises a flexible tube (22) having a proximal end and a distal end, the proximal end being suitable for receiving the waste, the distal end being connected to the ring (23) such that the waste passes through the opening of the ring.

2. Appliance according to claim 1, wherein the distal end of the flexible tube (22) is able to move freely about its axis relative to the ring (23) during the pivoting of the ring.

3. Appliance according to claim 2, wherein the flexible tube (22) is attached at its distal end to a pipe (26) that is in turn attached to the inside of an annulus (44), said annulus being held by the ring (23) in the plane of the annulus as well as in the direction perpendicular to this plane, while allowing the annulus (44) to rotate freely about its central axis.

4. Appliance according to claim 3, wherein the annulus (44) is kept in its plane by one or several plates (46) having a first opening of diameter greater than the outer diameter of the annulus (44), and in the direction perpendicular to said plane, by two plates (45) having a second opening of diameter smaller than the outer diameter of the annulus (44) and greater than the outer diameter of the pipe (26), the ring (23) being formed by the assembly of said plates (46) having the first opening with the plates having the second opening (45).

5. Appliance according to claim 4, further comprising two anti-friction plates (47) installed on two sides of the annulus, respectively between the annulus (44) and each of the plates (45) having the second opening.

6. Appliance according to any one of the preceding claims, comprising detection means (33) for detecting the position of the ring (23), configured to detect whether the ring is in one of the predefined positions.

7. Appliance according to claim 6, wherein the detection means comprise electronic sensors (33) mounted on the frame (30), these sensors being contactless position sensors, and wherein the ring comprises flat extensions (34) that are positioned facing the sensors (33) when the ring (23) is in one of the predefined positions.

8. Appliance according to any one of the preceding claims, wherein the actuator comprises an electric motor (32) configured to block the pivoting the moment the power supply of the motor is cut.

9. Appliance according to any one of the preceding claims, comprising manual control means that allow an operator to position the ring (23) in one of the predefined positions.

10. Appliance according to any one of the preceding claims comprising, upstream from the flexible tube (22), one or several detectors suitable for detecting one or several features of the waste, and wherein the positioning of the ring (23) in one of the predefined positions is controlled automatically based on signals generated by the detector(s).

11. Appliance according to claim 10, comprising anti-vibration means suitable for limiting the vibration forces acting on the detector(s).

12. Appliance according to any one of the preceding claims, wherein the proximal end of the flexible tube (22) is stationary relative to the frame (30).

13. Vacuum cleaner for waste provided with an appliance according to any one of the preceding claims.

14. Vacuum cleaner according to claim 13, wherein the vacuum cleaner is an urban or industrial vacuum cleaner.
